# EUROPÄISCHE PATENTSCHRIFT

(11) **EP 0 230 537 B1**
(45) Veröffentlichungstag und Bekanntmachung des Hinweises auf die Patenterteilung: **17.01.1990**
(21) Anmeldenummer: 86115901.0
(22) Anmeldetag: 15.11.1986
(51) Int. Cl.: H01R 9/26

(54) **Klemmenleiste sowie Steckeinrichtung mit einer derartigen Klemmenleiste**
Strip terminal as well as connector device with such a strip terminal
Barrette à bornes ainsi qu'un dispositif de connexion avec une de ces barrettes à bornes

(30) Priorität: 20.12.1985 DE 3545186
(43) Veröffentlichungstag der Anmeldung: 05.08.1987
(73) Patentinhaber: HARTING ELEKTRONIK GmbH, 32325 Espelkamp (DE)
(72) Erfinder: Harting, Dietmar, Dipl.-Kaufmann, D-4992 Espelkamp (DE); Nagel, Hans, Dipl.-Ing., D-4952 Porta Westfalica (DE); Brock, Karl-Heinz, D-4905 Spenge (DE); Piewitt, Günter, D-4990 Lübbecke 3 (DE)

(56) Entgegenhaltungen:
- EP-A- 0 131 129
- DE-U- 1 975 772
- FR-A- 2 144 966
- FR-A- 2 161 192

## Beschreibung

Die Erfindung betrifft eine Klemmenleiste zum Anschluß einer Vielzahl von elektrischen Leitern, bei der die Anschlußstellen/Leftereinführungs-Öffnungen in parallelen, nebeneinander liegenden Reihen angeordnet sind, sowie eine Steckeinrichtung mit einer derartigen Klemmenleiste.

Derartige Klemmenleisten dienen als Anschluß- bzw. Verteilereinrichtungen, wobei ankommende Leiter in die Klemmenleiste eingeführt, mit internen Kontakteinrichtungen verbunden sind und wobei eine oder gegebenenfalls auch mehrere Anschlußstellen für abgehende bzw. weiterführende Leitungen vorgesehen sind. Dabei muß die Zuordnung der Leitungen zu den verschiedenen Anschlußstellen und Stromkreisen auch bei angeschlossenen Leitungen eindeutig erkennbar sein, um bei evtl. Verdrahtungs- und Schaltungsänderungen Fehlverdrahtungen zu vermeiden.

Es ist bekannt, zur Erfüllung dieser Erfordernisse sogenannte Reihenklemmen zu verwenden. Dabei sind bei diesen Reihenklemmen jeweils Anschlußstellen für die ankommenden bzw. abgehenden Leitungen vorgesehen, die an gegenüberliegenden Seiten der Reihenklemmen angeordnet sind. Diese im großen und ganzen zufriedenstellenden Reihenklemmen sind jedoch im allgemeinen nur für den Anschluß einer ankommenden und einer abgehenden Leitung pro Einzelklemme vorgesehen.

Bei speziellen Ausbildungen, bei denen z. B. zwei Klemmstellen übereinander für den jeweiligen Leitungsanschluß vorgesehen werden, sind die Anschlußstellen bei vollständig verdrahteter Klemmenleiste durch die Leitungen teilweise abgedeckt, so daß die gesamte Leⁱteranschluß-Anordnung unübersichtlich wird.

Insbesondere bei Klemmenleisten, die in der Art eines Klemmenblockes zusammengefasst und auf ihrer Unterseite mit einem vielpoligen Steckanschluß versehen sind, ergeben sich dabei, bedingt durch die große Anzahl von Anschluß-/Klemmstellen entweder sehr groß auszulegende Anschlußfelder der Klemmenleiste oder bei dichter gegenseitiger Zuordnung der Klemm-Anschlüsse ergeben sich Probleme hinsichtlich des Anschlusses der Leitungen, da die Leitungen die Anschlußstellen/Lehereinführungs-Öffnungen teilweise überdecken und die Anschlußmöglichkeiten unübersichtlich werden.

Der Erfindung liegt daher die Aufgabe zugrunde, eine Klemmenleiste der eingangs genannten Art so auszubilden, daß die Leitungsanschlüsse der verschiedenen Anschlußstellen auf möglichst engem Raum, d. h. platzsparend angeordnet sind und wobei auch bei sämtlich möglichen angeschlossenen Leitungen die Leiteranschlußstellen/Leitereinführungsöffnungen nicht durch die Leitungen abgedeckt werden können. Dabei sollen auch gegebenenfalls vorgesehene Kennzeichnungen der Leiteranschlußstellen stets lesbar sein, bzw. evtl. vorgesehene Prüföffnungen in der Klemmenleiste für Prüfstifte stets unbehindert zugänglich sein.

Diese Aufgabe wird dadurch gelöst, daß jeweils zwischen zwei Leiteranschluß-Reihen ein parallel zu diesen verlaufender Kabelkanal in den Isolierkörper der Klemmenleiste eingeformt ist.

Weitere vorteilhafte Ausgestaltungen der Erfindung sind in den Ansprüchen 2 bis 11 näher erläutert.

Die mit der Erfindung erzielten Vorteile bestehen insbesondere darin, daß in den zwischen jeweils zwei Reihen von Anschlußstellen der Klemmenleiste ausgebildeten Kabelkanal die Anschlußleitungen problemlos eingelegt werden können und somit die Abdeckung der Anschlußstellen bzw. Prüföffnungen durch irgendwelche Anschlußleitungen mit Sicherheit vermieden wird. Insbesondere für vielpolige Klemmenleisten mit einer großen Anzahl von Anschlußleitungen wird dadurch ein überaus übersichtlicher Aufbau erzielt.

Sofern noch zusätzlich Abdeckplatten für die Kabelkanäle vorgesehen werden, sind die in die Kabelkanäle eingelegten Leitungen zusätzlich gehalten und können auch nicht bei evtl. auftretenden Zugbelastungen und Bewegungen einzelner Leiter aus dem Kabelkanal herausrutschen. Dabei bietet die vorgesehene Möglichkeit, die Abdeckplatten verschiebbar anzuordnen, den weiteren Vorteil, daß das Anschlußfeki der Klemmenleiste äußerst platzsparend aufgebaut werden kann und wobei durch auf den Abdeckplatten angebrachte Kennzeichnung stets eine einwandfreie Kennzeichnung jeder Leiteranschlußstelle gegeben ist.

Bei Verwendung der Klemmenleiste in Verbindung mit einem vielpoligen Steckanschluß als sogenannter Anschlußverteiler und Ausbildung der Isoliersegmente der Klemmenleiste mit einem Aufnahmeraum für die Litzenverbindung zwischen Leiteranchlußeinrichtung und Steckkontaktteil, ist ein weiterer Vorteil darin zu sehen, daß die Leiteranschluß-Einrichtungen, Verbindungslitzen und Steckkontaktteile insgesamt gleich, d. h. insbesondere in bezug auf die Litzenlänge gleich ausgebildet sein und wirtschaftlich in größeren Stückzahlen gefertigt werden können. Dabei wird dann die Überlänge der Litzenverbindung bei geringerem Montageabstand als dem maximalen Abstand zwischen Leiteranschlußeinrichtung und Steckkontaktteil problemlos in dem entsprechend bemessenen Aufnahmeraum aufgenommen.

Ein Ausführungsbeispiel der Erfindung ist in der Zeichnung dargestellt und wird im folgenden näher beschrieben.

Es zeigen
Fig. 1 die perspektivische Ansicht einer Klemmenleiste,
Fig. 2 einen Schnitt durch die Klemmenleiste gem. Fig. 1,
Fig. 3 die perspektivische Ansicht einer Steckeinrichtung mit einer Klemmenleiste, und
Fig. 4 einen Schnitt durch die Steckinrichtung gem. Fig. 3.
Die Fig. 1 zeigt eine Klemmenleiste 1 mit ihrem Anschlußfeld 2 für den Anschluß elektrischer Leiter 3, und die Fig. 2 zeigt einen Schnitt der Klemmenleiste. Die Klemmenleiste ist blockförmig aus aneinandergereihten, scheibenförmigen Isoliersegmenten 4 aufgebaut. In den Isoliersegmenten sind Leiteranschluß-Einrichtungen/Kontaktelemente 5 formschlüssig in entsprechenden Aufnahme-Ausnehmungen 6 gehalten, wobei hier jeweils zwei Kontaktelemente miteinander verbunden sind. Für andere Anwendungsfälle kann jedoch auch vorgesehen sein, daß alle Kontaktelemente eines Isoliersegments untereinbander verbunden sind. Im dargestellten Ausführungsbeispiel sind die Kontaktelemente 5 (Leiteranschluß-Einrichtungen) als schraubenlose Anschlußklemmen, mit sogenannten Käfigzugfedern 7 ausgebildet, jedoch können hier ebenfalls Schraubklemmen bzw. Steckanschlüsse für die einzelnen Leiter vorgesehen sein.

An der oberen Seite der lsoliersegmente sind Leitereinführungs-Öffnungen 8 vorgesehen, durch die die anzuschließenden Leiter 3 an die Kontaktelemente 5 herangeführt und dort angeschlossen werden. Neben den Leitereinführungs-Öffnungen sind jeweils Öffnungen 9 eingeformt, durch die die Kontaktelemente für einen Prüfstift zugänglich sind, um auch bei angeschlossenen Leitern Messungen an den Kontaktelementen/der Leitungsverbindungen vornehmen zu können. Im Ausführungsbeispiel ist diese Öffnungen 9 gleichzeitig die Betätigungsöffnung für die Käfigzufeder 7.

An einer von der Leiteranschlußseite abweisenden Seite der Isoliersegmente bzw. der Klemmenleiste ist eine Befestigungseinrichtung 10 angeformt mittels derer die Klemmleiste an einer Befestigungsfläche bzw. auf einer Tragschiene befestigt werden kann.

Wie die Fig. 1 zeigt, sind die Leitereinführungs-Öffnungen 8 und die Prüf-Öffnungen 9 nach dem Aneinanderfügen der Isoliersegmente 4 in parallelen Reihen angeordnet und von der Oberseite der Klemmenleiste zugänglich. Die Isoliersegmente sind jeweils zwischen zwei Leitereinführungs-Öffnungen 8 / Leiteranschlußstellen mit Ausnehmungen 11 versehen, wobei nach dem Auseinanderreihen der Isoliersegmente jeweils ein parallel zu den Leitereinführungs-Öffnungen (-reihen) verlaufender Kabelkanal 12 in der Klemmenleiste 1 gebildet wird. An den beiden Seiten der Klemmenleiste sind Seitenteile 13 vorgesehen, die in ihrer äußeren Form im wesentlichen wie die Isoliersagmente ausgebildet sind.

Auch in den Seitenteilen sind Ausnehmungen 11' eingeformt, die eine Fortsetzung des Kabelkanales 12 der Klemmenleiste bilden. Hierbei ist jedoch eine Verengung der oberen Öffnung 14 der Ausnehmung vorgesehen, um ein Herausrutschen der in den Kabelkanal eingelegten Leiter beim Verdrahten der Klemmenleiste zu erschweren.

Die Seitenteile sind jedoch höher als die Isoliersegmente 4 ausgebildet. In dem über das Anschlußfeld der Klemmenleiste hinausragenden Bereich der Seitenteile sind schlitzförmige Führungsnuten 15 eingeformt, deren Öffnungen 16 zum Anschlußfeld hinweisen. In diese Nuten sind Abdeckplatten 17 eingeschoben. Die Abdeckplatten sind verschiebbar in den Nuten gehalten und werden nach dem Anschluß aller Leiter und derer Einlegen in den Kabelkanal über den jeweiligen Kabelkanal geschoben. Dadurch wird der Kabelkanal vollständig abgedeckt und ein Herausrutschen der Leiter wird verhindert. Die Abdeckplatten sind dabei mit Rastmitteln 18 versehen, mittel denen die Platten in ihrer den Kabelkanal abdekkenden Stellung rastend gehalten werden und nur durch erhöhten Kraftaufwand aus dieser Stellung geschoben werden können.

Die Abdeckplatten sind in einer solchen Breite ausgebildet, daß die Prüföffnungen 9 nach dem Positionieren über dem jeweiligen Kabelkanal für einen Prüfstift zugänglich bleiben. In der Oberseite der Abdeckplatte sind weitere Rastnuten 19 eingeformt, in die handelsübliche Bezeichnungsschilder 20 eingeratet werden können. Dabei sind dann diese Bezeichnungsschilder der jeweiligen Prüföffnung 9 bzw. dem Leiteranschluß/der Leitereinführungsöffnung 8 eindeutig zugeordnet.

Zum Anschluß der Leiter 3 können die Abdeckplatten nach oben oder unten verschoben werden, so daß zum einen der Kabelkanal geöffnet wird und zum anderen die Leitereinführungs-öffnungen zugänglich werden. Die Leiter können sodann angeschlossen werden und in den Kabelkanal eingelegt werden. Die Bezeichnungsschilder bleiben dabei der jeweiligen Anschlußstelle zugeordnet und sind stets einwandfrei lesbar, d. h. sie werden nicht durch die angeschlossenen Leiter verdeckt. Gleichzeitig verdecken die zuerst angeschlossenen Leiter nicht die Leitereinführungsöffnungen der später anzuschlißenden Leiter, da diese in dem zwischen den Leiteranschlußstellen vorgesehenen Kabelkanal aufgenommen sind.

Die Fig. 3 zeigt eine Steckeinrichtung 21 bei der einerseits elektrische Einzel-Leiter in einer mit einem Anschlußfeld ausgebildeten Klemmenleiste, sowie andererseits eine Vielzahl von elektrischen Leitern mittels eines gemeinsamen Steckanschlusses angeschlossen werden können, wobei die Fig. 4 einen Schnitt durch eine derartige Einrichtung zeigt. Hierbei ist der Leiteranschlußbereich, insbesondere die Ausbildung des Kabelkanales, der Leiteranschlußstellen. Prüföffnungen, Abdeckplatten, Seitenteile etc. prinzipiell genauso wie bei der vorstehend beschriebenen Klemmenleiste ausgebildet, so daß der Aufbau und die Wirkungsweise dieser Teile hier nicht nochmals beschrieben werden soll. Es sind in den Fig. 3 und 4 den in den Fig. 1 und 2 entsprechende Teile mit gleichen Bezugszeichen versehen. Unterschiedlich zu der Klemmenleiste der Fig. 1 und 2 ist hierbei, daß die scheibenförmigen Isoliersegmente 4' mit einem unteren, dem Anschlußfeld gegenüberliegenden Ansatz 22 versehen sind.

Die Kontaktteile 5 sind dabei nicht untereinander verbunden, sondern über jeweils einzelne Stromschienen 23 mit Steckkontaktteilen 24, die durch den Ansatz 22 nach außen gelührt jin^{g}, verbunden. Vor dem Ansatz 22 ist ein handelsüblicher Steckverbinder-Isolierkörper 25 vorgesehen, in dessen Kontaktaufnahme-Öffnungen 26 die Steckkontaktteile 24 eintauchen. Dabei ragen dann die Steckkontaktteile in den Steckbereich 27 des lsolierkörpers, wo sie mittels eines handelsüblichen Gegensteckers kontaktierbar sind.

Die mechanische Verbindung zwischen dem Isoliersegmentblock und dem Isolierkörper erfolgt mittels seitlicher Winkel 28 die mit dem Isolierkörper und den Seitenteilen 13' des Isoliersegmentblockes verschraubt sind. Der Segmentblock mit dem Isolierkörper ist mit einem Flanschgehäuse 29 versehen, das mit Verriegelungseinrichtungen 30, die mit dem hier nicht näher dargestellten Gegenstecker zusammenwirken, ausgerüstet ist.

Von der Montagefolge her ist dabei vorgesehen, daß der mit den Haltewinkeln 28 versehene Isolierkörper 25 zunächst in das ggfs. vor einer Wandöffnung befestigte Flanschgehäuse eingeschoben wird, vorzugsweise von der Gegenstecker Steckseite her, und daß anschließend von der anderen, der Anschlußseite her die aus dem Segmentblock herausragenden Steckkontaktteile 24 in die entspr. Öffnungen des Isolierkörpers eingeschoben werden bis der Ansatz 22 an dem Isolierkörper zur Auflage gelangt. Anschließend werden die Haltewinkel mit dem Segmentblock verschraubt.

Für Anwendungsfälle, in denen kein Flanschgehäuse mit Verriegelungseinrichtungen für den Gegenstecker erforderlich ist, kann vorgesehen sein, daß der Segmentblock direkt mit dem Isolierkörper 25 mittels der Haltewinkel 28 verschraubt wird, und daß die Befestigung dieser Einrichtung an einer Montagefläche über die Befestigungseinrichtung 10 - wie weiter oben bei der Klemmenleiste beschrieben - erfolgt. Wie weiter oben beschrieben, erfolgt die Verbindung der Kontaktteile 5 mit den Steckkontaktteilen 24 über Stromschienen 23, wobei die Teile fest miteinander verbunden sind. Diese Verbindung erfolgt durch Schweißen, Löten oder Crimpen. Dabei müssen aufgrund der unterschiedlichen Abstände der Kontaktteile und der zugehörigen Steckkontaktteile jeweils unterschiedlich lange Stromschienen verwendet werden. Um für die Verbindungen nicht eine Vielzahl von unterschiedlichen Teilen herzustellen und auf Lager halten zu müssen, kann vorgesehen sein, daß statt der Stromschienen flexible Litzen zur Verbindung verwendet werden. Dabei wird dann nur eine maximal benötigte Litzenlänge vorgesehen. Die Isoliersegmente werden hierzu dann mit entsprechend groß bemessenen Hohlräumen 31 versehen, in denen die Litzen-Überlänge bei den kürzeren Verbindungsabständen (sh. rechte Kontaktteile) Platz findet.

## Patentansprüche

1. Klemmenleiste (1) zum Anschluß einer Vielzahl von elektrischen Leitern (3), bei der die Leiteranschlußstellen/Leitereinführungsöffnungen (8) in parallelen, nebeneinader liegenden Reihen angeordnet sind, dadurch gekennzeichnet, daß jeweils zwischen zwei Leiteranschluß-Reihen ein parallel zu diesen verlaufender Kabelkanal (12) in den Isolierkörper der Klemmenleiste (1) eingeformt ist.

2. Klemmenleiste nach Anspruch 1, dadurch gekennzeichnet, daß unterhalb bzw. oberhalb der Leitereinführungs-Öffnungen (8) jeweils weitere Öffnungen (9) vorgesehen sind, durch die der jeweilige Leiteranschiuß/das jeweilige Kontaktelement (5) für einen Prüfstift zugänglich ist.

3. Klemmenleiste nach Anspruch 1 oder 2, dadurch gekennzeichnet, daß ein Anschlußfeld (2) begrenzende Seitenteile (13) an der Klemmenleiste (1) vorgesehen sind, wobei die Seitenteile höher als die Klemmenleiste ausgebildet sind und über die Ebene der Leiteranschlußstellen/Leitereinführungs-Öffnungen (8) hinausragen, daß in den Seitenteilen (13) parallel zur Ebene der Leiteranschlußstellen verlaufende schlitzförmige Führungsnuten (15) eingeformt sind, deren Öffnungen (16) zum Anschlußfeld (2) hinweisen, und daß entsprechend der Anzahl der Kabelkanäle (12) Abdeckplatten (17) vorgesehen sind, die in den Führungsnuten (15) gehalten und über die Öffnung der Kabelkanäle (12) verschiebbar sind.

4. Klemmenleiste nach Anspruch 3, dadurch gekennzeichnet, daß die Abdeckplatten (17) auf ihrer Oberseite mit Rastnuten (19) versehen sind, in denen den Leiteranschlußstellen zugeordnete Bezeichnungsschilder (20) einrastbar sind.

5. Klemmenleiste nach Anspruch 3 oder 4, dadurch gekennzeichnet, daß an den Abdeckplatten (17), sowie den Seitenteilen (13) Rastmittel (18) vorgesehen sind, die in gegenseitigem Zusammenwirken die Abdeckplatten in ihrer, den jeweiligen Kabelkanal abdeckenden Stellung rastend halten.

6. Klemmenleiste nach einem oder mehreren der vorstehenden Ansprüche, dadurch gekennzeichnet, daß die Ebene der Leiteranschlußstellen/des AnschluBfeldes unter einem Winkel, d. h. schräg zur Befestigungsebene der Klemmenleiste angeordnet ist.

7. Klemmenleiste nach einem oder mehreren der vorstehenden Ansprüche, dadurch gekennzeichnet, daß der Klemmenleiste (1) aus aneinandergereihten, die Kontaktelemente (5)/Leiteranschlußeinrichtungen beinhaltenden, scheibenförmigen lsoliersegmenten (4) zusammengefügt ist.

8. Steckeinrichtung (21) mit einer Klemmenleiste (1) nach einem oder mehreren der vorstehenden Ansprüche, dadurch gekennzeichnet, daß die Klemmenleiste (1) an der den Leiteranschlußstellen/Leitereinführungs-Öffnungen (8) abweisenden Seite mit einer vielpoligen Steckeanschluß (24, 25) versehen ist, auf die ein handelsüblicher Anschluß- bzw. Gegenstecker steckbar ist, wobei die Leiteranschlußeinrichtungen/Kontaktelemente (5) jeweils mit den Steckkontaktteilen (24) der Steckanschluß verbunden sind.

9. Steckeinrichtung nach Anspruch 8, dadurch gekennzeichnet, daß der Isolierkörperblock (4') der Klemmenleiste (1) mit daraus herausragenden Steckkontaktteilen (24) versehen ist, daß die Steckkontaktteile in einen Isolierkörper (25) eintauchen, der mittels Haltewinkeln (28) an der Klemmenleiste befestigt ist, und daß der Isolierkörper (25) entsprechend der Steckgeometrie eines handelsüblichen Gegensteckers ausgebildet ist.

10. Steckeinrichtung nach Anspruch 8 oder 9, dadurch gekennzeichnet, daß die Klemmenleiste (1) mit der daran vorgesehenen vielpoligen Steckanschluß (24, 25) in ein mit Verriegelungseinrichtungen (30) für den Gegenstecker versehenes Flanschgehäuse (29) eingesetzt ist.

11. Steckeinrichtung nach einem oder mehreren der vorstehenden Ansprüche, dadurch gekennzeichnet, daß die Verbindung der Leiteranschluß-einrichtungen (5) und der Steckkontaktteile (24) mittels Litzendrähten (23) erfolgt, wobei die Litzen der verschiedenen Verbindungen allesamt in gleicher Länge ausgebildet sind, und daß die Isoliersegmente (4') der Klemmenleiste mit so groß bemessenen Aufnahme-Ausnehmungen für die Litzen versehen sind, daß auch die Litzen-Überlänge der Verbindungen mit kürzerem Verbindungsabstand zwischen Leiteranschluß-Einrichtung und Steckkontaktteil darin aufgenommen wird.

## Revendications

1. Barrette à bornes (1) pour le raccordement d'un grand nombre de conducteurs (3) électriques, dans laquelle les points de raccorde- mentlles ouvertures d'introduction (8) des conducteurs sont disposés en rangs parallèles juxtaposés, caractérisée en ce que un canal pour câble (12) est disposé entre deux rangs de raccordements de conducteurs parallèlement par rapport à ces derniers et étant coulé dans le corps d'isolation de la barrette à bornes (1 ).

2. Barrette à bornes selon la revendication 1, caractérisée en ce qu'au-dessous ou au-dessus des ouvertures d'introduction des conducteurs (8) se trouvent chaque fois des ouvertures supplémentaires (9) par lesquelles le raccordement de conducteurslle contacteur associé (5) est accessible pour une pointe de contrôle.

3. Barrette à bornes selon les revendications 1 ou 2, caractérisée en ce que des parties latérales (13) limitant un panneau de raccordement (2) sont prévues sur la barrette à bornes (1), lesdites parties latérales étant plus hautes que la barrette à bornes et dépassent le plan des points de raccordement/ouvertures d'introduction des conducteurs (8), que des rainures de guidage (15) en forme de fentes sont formées dans les parties latérales (13) parallèlement au plan des points de raccordement des conducteurs, les ouvertures (16) sont dirigées vers le panneau de raccordement (2), et des plaques de couverture (17) sont prévues en nombre correspondant au nombre des canaux de câbles (12), qui sont tenues dans les rainures de guidage (15) et peuvent être glissées par dessus l'ouverture des canaux de câbles (12).

4. Barrette à bornes selon la revendication 3, caractérisée en ce que les plaques de couverture (17) sont pourvues sur leur côté supérieur de rainures d'encliquetage (19) dans lesquelles peuvent être encliquetées des plaquettes d'identification (20) correspondantes aux points de raccordement des conducteurs.

5. Barrette à bornes selon les revendications 3 ou 4, caractérisée en ce que des moyens d'encliquetage (18) sont prévus sur les plaques de couvertures (17), ainsi que sur les parties latérales (13), qui par leur interaction réciproque tiennent en les encliquetant les plaques de couverture dans leur position recouvrant les différents canaux de câbles.

6. Barrette à bornes selon l'une ou plusieurs des revendications précédentes, caractérisée en ce que le plan des points de raccordement des con- ducteurs/le panneau de raccordement est disposé à un certain angle, c'est-à-dire obliquement par rapport au plan de fixation de la barrette à bornes.

7. Barrette à bornes selon l'une ou plusieurs des revendications précédentes, caractérisée en ce que la barrette à bornes (1) se compose de segments d'isolation (4) en forme de disques juxtaposés qui comportent les contacteurs (5)/dispositifs de raccordement des conducteurs.

8. Dispositif de connexion (21) comportant une barrette à bornes (1) selon l'une ou plusieurs des revendications précédentes, caractérisé en ce que la barrette à bornes (1) est pourvue du côté détourné des points de raccordement/ouvertures d'introduction des conducteurs (8) d'un connecteur (24, 25) à 4 pôles sur lequel peut être enfichée une fiche de raccordement opposée courante, les dispositifs de conducteur/contacteur (5) étant chacun raccordé avec les contacteurs (24) des connecteurs.

9. Dispositif de connexion selon la revendication 8, caractérisé en ce que le bloc du corps d'isolation (4') de la barrette à bornes (1) est pourvu de contacteurs (24) en saillie, que les contacteurs pénètrent dans un corps d'isolation (25) qui est fixé au moyen de pattes de fixation (28) à la barrette à bornes, et que le corps d'isolation (25) est formé selon la géométrie de connexion d'une fiche complémentaire courante.

10. Dispositif de connexion selon les revendications 8 ou 9, caractérisé en ce que la barrette à bornes (1) avec le connecteur (24, 25) multi-pôles prévu sur la barrette est placé dans un boîtier à flange pourvu de dispositifs de verrouillage (30) pour la fiche complémentaire.

11. Dispositif de connexion selon l'une ou plusieurs des revendications précédentes, caractérisé en ce que la liaison des dispositifs de raccordement de conducteurs (5) et des contacteurs (24) est réalisée au moyen des fils torsadés (23), les fils des différentes connexions étant tous de même longueur, et que les segments d'isolation (4') de la barrette à bornes sont pourvus d'échancrures de réception dimensionnées expressément pour les fils torsadés de sorte que même les longueurs excessives des fils torsadés des raccordements ayant une distance de raccordement plus courte puissent être placées entre le dispositif de raccordement des conducteurs et le contacteur.

## Claims

1. Terminal block (1) for connecting a plurality of electrical conductors (3) in which the conductor terminals/conductor lead-in apertures (8) are configured in parallel, adjacent rows, characterised in that between each pair of conductor terminal rows a cable duct (12) running parallel to the rows is formed in the insulating body of the terminal block (1).

2. Terminal block according to claim 1, characterised in that above or below each conductor lead-in aperture (8) further apertures (9) are provided through which a test prod can gain access to each conductor terminal/each contact element (5).

3. Terminal block according to claim 1 or 2, characterised in that lateral elements (13) delineating a terminal board (2) on the terminal block (1) are provided, which lateral elements are formed such that they are higher than the terminal block and project beyond the plane of the conductor terminals/conductor lead-in apertures (8), that slot- shaped guide grooves (15), whose apertures (16) face the terminal board (2), are formed in the lateral elements (13) running parallel to the plane of the conductor terminals, and that cover plates (17) are provided, according to the number of cable ducts (12), which are held in the guide grooves (15) and can be slid over the aperture of the cable ducts (12). 4. Terminal block according to claim 3, characterised in that the cover plates (17) are provided with engaging grooves (19) on their upper face in which nameplates (20) assigned to the conductor terminals can be engaged.

5. Terminal block according to claim 3 or 4, characterised in that locking elements (18) are provided on the cover plates (17) and the lateral elements (13) which interact mutually to hold the cover plates in an engaged position covering each cable duct.

6. Terminal block according to one or several of the above claims, characterised in that the plane of the conductor terminalMerminal board is at an angle, i. e. diagonally, to the attachment plane of the terminal block.

7. Terminal block according to one or several of the above claims, characterised in that the terminal block (1) consists of adjacent disc-shaped insulating segments (4) containing the contact elements (5)/conductor terminal units.

8. Connector device (21) with a terminal block (1) according to one or several of the above claims, characterised in that the terminal block (1) on the opposite side from the conductor terminals/conductor lead-in apertures (8) is provided with a four-pole plugtype connection (24, 25) onto which a commercially available connecting plug or mating connector can be fitted and in which the conductor terminal units/contact elements (5) are connected with the plug contact elements (24) of the plug terminal.

9. Connector device according to claim 8, characterised in that the insulation block (4') of the terminal block (1) is provided with projecting plug contact elements (24), that the plug contact elements are inserted in an insulation body (25) which is attached to the terminal block by means of brackets (28), and that the insulation body (25) is formed such that it corresponds to the geometry of a commercially available mating connector.

10. Connector device according to claim 8 or 9, characterised in that the terminal block (1) with its fitted four-pole plug-type connection (24, 25) is inserted in a flange housing (29) provided with locking devices (30) for the mating connector.

11. Connector device according to one or several of the above claims, characterised in that the connection of the conductor terminal units (5) and the plug contact elements (24) is made by means of stranded wires (23) in which the strands of the various connections are all executed in the same length, and that the insulation segments (4') of the terminal block are provided with such large grooves to accommodate the strands that the excess length of strands from connections with a shorter distance between connections can be accommodated between the conductor terminal and the plug contact element.
